# FASCICULE DE BREVET EUROPEEN

(11) **EP 0 062 575 B1**
(45) Date de publication et mention de la délivrance du brevet: **03.12.1986**
(21) Numéro de dépôt: 82400568.0
(22) Date de dépôt: 29.03.1982
(51) Int. Cl.: H01H 35/42

(54) **Dispositif électrique pour détection des fuites d'eau**
Elektrische Einrichtung zum Anzeigen von Leckwasser
Electrical device to detect water leaks

(30) Priorité: 30.03.1981 FR 8106306
(43) Date de publication de la demande: 13.10.1982
(73) Titulaire: Coutlis, Théo, F-93400 Saint-Ouen (FR)
(72) Inventeur: Coutlis, Théo, F-93400 Saint-Ouen (FR)

## Description

La présente invention concerne un dispositif pour détecter les différentes fuites d'eau dans les installations non accessibles, ainsi que les inondations accidentelles des caves ou greniers.

Les fuites d'eau dans les installations non accessibles peuvent amener à des différents inconvénients, par exemple : si une fuite d'eau apparaît dans un siphon encastré, celle-ci n'est aperçue que lorsque l'eau a pénétré le sol et traversé le plafond.

Le dispositif selon l'invention permet d'éviter des inconvénients de ce genre. Il est posé au-dessous de l'endroit où une fuite d'eau peut avoir lieu et, grâce à un système d'alarme, il envoie à un poste récepteur un signal avertissant du commencement de la fuite.

Le fonctionnement du dispositif, selon l'invention, est basé sur le principe de la dissociation électrolytique... Le dispositif est un interrupteur qui réagit à la présence d'eau, indépendamment des conditions générales d'humidité et de température.

Le document US-A-3127.485 décrit un interrupteur du type ci-dessus mentionné. Il comporte deux tôles en aluminium rigides et perforées, sur chacune desquelles un conducteur électrique est soudé. Une feuille de papier trempée dans une solution de NaCI est interposée entre les deux tôles. Les différents éléments sont maintenus solidaires au moyen d'un cadre rigide.

Dans des conditions normales, la feuille placée entre les tôles joue le rôle d'un diélectrique et empêche la fermeture du circuit entre les conducteurs ; si toutefois, de l'eau contacte la surface de la tôle perforée, elle pénètre dans les trous, mouille la feuille et provoque ainsi la dissociation du NaCI lequel, faisant fonction d'électrolyte, permet l'électrolyse entre les deux tôles (électrodes). Le circuit électrique entre les deux conducteurs est ainsi fermé et il est envoyé un signal de commande pour un circuit auxiliaire.

Après usage, on change le papier trempé en surélevant l'une des deux plaques d'aluminium. Le dispositif décrit dans ledit document vise principalement à détecter la présence d'eau à l'intérieur d'une voiture.

Le but de la présente invention est la création d'un dispositif pour détecter les fuites d'eau dans des installations où les fuites ne sont pas facilement contrôlables à cause du placement des installations. Ledit but est atteint grâce à la mise en oeuvre des caractéristiques présentées à la revendication 1.

Selon une caractéristique essentielle de l'invention, le dispositif comporte une nappe flexible faite avec un matériau souple, hydrofugé ou imperméable, tel que par exemple une toile hydrofugée préservant de l'humidité, une couche d'une substance hydrolisante et deux feuilles métalliques flexibles et minces étalées parallèlement sur ladite substance. Un conducteur électrique est connecté à chaque feuille métallique.

Ladite nappe peut, selon une autre caractéristique de l'invention, être sectionnée en plusieurs parties, chacune desquelles constitue un interrupteur indépendant. Le dispositif peut ainsi être disposé sur les longueurs et largeurs différentes.

D'autres avantages et caractéristiques de l'invention ressortiront plus clairement de la description qui va suivre d'un mode de mise en oeuvre de l'invention donné à titre d'exemple et représenté au dessin annexé, dans lequel :
La figure 1 représente en perspective un rouleau flexible comportant une nappe selon l'invention ;
La figure 2 représente en perspective un tronçon dudit rouleau flexible (sectionné du rouleau) qui constitue ainsi un détecteur indépendant.

- Sur les figures, une première nappe 1 faite avec un matériau hydrofugé, telle qu'une nappe de toile hydrofugée, est recouverte avec une couche d'une substance hydrolisante 2 telle que du NaCI. Deux feuilles métalliques 3 sont étalées parallèlement sur ladite substance hydrolisante 2. Une deuxième nappe 4, faite avec un matériau non hydrofugé, recouvre l'ensemble ainsi formé. Ladite deuxième nappe 4 peut être retirée avant l'utilisation du dispositif. Des bornes de contact 6 traversent l'ensemble, chaque borne étant connectée, à la fois avec une feuille métallique 3 et avec un fil conducteur 7. Les fils conducteurs 7 amènent à un dispositif de signalisation, non représenté (étant conventionnel).

En conséquence de la fragilité du dispositif (souple et mince) lesdites bornes de contact 6 sont constituées de boutons-pression ; dans ce cas les extrémités des fils conducteurs 7 sont également pourvues de boutons-pression (mâle ou femelle).

Le fonctionnement du dispositif est le suivant :
Le dispositif est placé dans un endroit où une fuite d'eau est possible. Lors d'une fuite d'eau, l'eau qui coule pénètre dans l'ensemble et dissocie la substance 2. Celle-ci agit comme interrupteur et ferme le circuit formé par les conducteurs 7 et les feuilles métalliques 3. Un témoin signal est ainsi déclenché.

Le dispositif représenté à la figure 1 peut être sectionné en plusieurs parties, chacune comportant une borne de contact sur chaque feuille métallique. Chaque partie figure 2 constitue ainsi un rupteur indépendant.

Le dispositif peut être disposé, selon les besoins, sur des longueurs et des largeurs différentes.

Selon une autre caractéristique de l'invention. chacune des deux feuilles métalliques 3 peut être perforée ou bien remplacée par deux grilles métalliques souples posées parallèlement. Cette forme de réalisation permet une dissociation plus rapide de la substance 2.

Le dispositif peut être utilisé pour détecter les fuites d'eau dans des installations non accessibles à cause de leur placement. On peut l'installer d'avance sous une toiture à construire ou sous toute autre construction susceptible d'avoir des fuites d'eau dans l'avenir comme une cave ou un grenier, ou encore un poste d'eau avec un espace très étroit. On peut aussi placer le dispositif dans un jardin afin d'être averti en cas de commencement d'une pluie et pouvoir ainsi prendre certaines précautions.

Des applications particulièrement intéressantes pour l'installation du dispositif sont, par exemple : sous les sanitaires des salles de bains dans les hôtels, les immeubles ou les usines.

Il s'agit donc d'un dispositif de large diffusion pour ses utilisations très variées et par son coût de revient convenable qui permet de le jeter après utilisation.

## Revendications

1. Dispositif électrique pour la détection des fuites d'eau, caractérisé en ce qu'il comprend un ensemble formé par :
a) une nappe (1) mince et flexible faite d'un matériau hydrofugé ou imperméabilisé ;
b) une couche (2) d'une substance hydrolisante étalée sur ladite nappe (1) ;
c) deux feuilles métalliques (3) fines et souples posées parallèlement sur la substance (2), lesdites deux feuilles métalliques étant séparées par une faible distance, chaque feuille métallique (3) portant au moins une borne de contact (6) pouvant être connectée avec un fil conducteur (7) ;
d) un système de signalisation et/ou d'alarme qui est connecté aux fils conducteurs (7) au moyen d'une source de tension, l'agencement de l'ensemble étant tel que lorsque l'eau provenant d'une fuite accidentelle contacte ladite substance hydrolisante celle-ci se dissocie, devient conductrice, ferme le circuit électrique formé par lesdites feuilles métalliques (3) et les fils conducteurs électriques (7) et déclenche ledit système de signalisation et/ou d'alarme.

2. Dispositif selon la revendication 1, caractérisé en ce que, ledit ensemble pouvant être disposé sur des longueurs ou des largeurs différentes, il peut être sectionné en plusieurs parties, chacune comportant une borne de contact sur chaque feuille métallique et constituant ainsi après le sectionnement, un rupteur indépendant.

3. Dispositif selon l'une des revendications 1 et 2, caractérisé en ce qu'il comprend une autre nappe (4) disposée au-dessus desdites feuilles métalliques (3), ladite autre nappe (4) étant faite avec un matériau flexible non hydrofugé et non imperméable pour absorber l'eau, et pouvant être retirée avant utilisation.

4. Dispositif selon l'une des revendications 1 à 3, caractérisé en ce que chacune desdites feuilles métalliques (3) peut être remplacée par une grille métallique flexible de façon à favoriser la dissociation de ladite substance (2).

5. Dispositif selon l'une des revendications 1 à 4, caractérisé en ce que lesdites bornes de contact (6) sont des boutons-pression, une partie desdits boutons-pression (6) traversent l'ensemble du dispositif, l'autre partie (mâle ou femelle) étant soudée sur le conducteur (7) en réalisant ainsi la connection du dispositif avec le système de signalisation et/ou d'alarme.

## Claims

1. Electrical device for water leak detection, specified by the assembly of :
a) a flexible and thin sheet (1) of damp-proof and waterproof material
b) a coat (2) of hydrolytic substance layed on the mentioned sheet (1)
c) two thin and flexible metallic sheets (3) layed in a parallel direction on substance (2) ; the two mentioned metallic sheets beeing separated by a short distance, each metallic sheet (3) having at least one contact plug (6) which can be connected with a conducer wire (7)
d) a signalisation and/or alarm system which is connected to the wires (7) by a power source. The assembly arrangement beeing such that water coming from an accidental leak reachs the mentioned hydrolytic substance which separates, becomes conducive, closes the electrical circuit formed by the mentioned metallic sheets (3) and the electric wires (7) and releases the mentioned signalisation and/or alarm system.

2. Device according to claim 1, specific by the fact that the mentioned assembly can be set on different lengths and widths, it can be cut in different sections, each section including a contact plug on each metallic sheet therefore acting as an independant switch.

3. Device according to claims 1 and 2, specific by the fact that it includes another coat (4) set above the mentioned metallic sheets (3), the mentioned other coat (4) made of a flexible non dam-proof and not waterproof material to absorb water. It can also be taken of before use.

4. Device according to claims 1 to 3, specific by the. fact that each of the mentioned metallic sheets (3) can be replaced by an flexible expanded metalic sheet to improve separation of the mentioned substance (2).

5. Device according to claims 1 to 4, specific by the fact that the mentioned contact plug (6) are press buttons, a part of the mentioned (male- inside) crossing the device assembly ; the other part beeing welded on the conducer (wire) therefore connecting the device with the signalisation and/or the alarm system.

## Patentansprüche

1. Elektrische Einrichtung zur Anzeigen von Leckwasser, durch eine Einheit charakterisiert, bestehend aus :
a) einem Tuch (1) dünn und flexibel aus einem wasserabweisenden oder undurchlässigen Material hergestellt ;
b) einer hydrolysierenden Substanzschicht 2 auf dem genannten Tuch (1) ausgebreitet ;
c) zwei metallischen, dünnen und biegsamen Blätter parallel auf die Substanz (2) gelegt, die genannten zwei metallischen Blätter sind durch einem kleinen Abstand von einander getrennt, jedes metallische Blatt (3) hat mindestens eine Kontaktklemm (6), die mit einem Leitungsdraht (7) verbunden werden kann ;
d) einem Signalsystem und/oder Alarmsystem der zu den Leitungsdrähten (7) durch einer Spannungsquelle verbunden ist, die Anordnung der Einheit erfolgt so, dass wenn das Wasser aus einem zufälligen Wasserleck kommend auf die genannte hydrolysierende Substanz trifft, diese dissoziiert sich, sie wird leitend, schliesst den elektrischen Stromkreis geformt aus der genannten metallischen Blättern (3) und den Leitungsdrähten (7) und löst das genannte Signalsystem und/oder Alarmsystem aus.

2. Vorrichtung gemäss dem Patentanspruch 1 gekennzeichnet durch die Möglichkeit, die Einheit auf verschiedenen Längen und Breiten anzuordnen, sie kann in mehrere Teile getrennt werden, jedes mit einer Kontaktklemme auf jedem metallischen Blatt versehen und so nach Aufgliederung einen selbständigen Lastschalter bildend.

3. Vorrichtung gemäss einem der Patentansprüche 1 und 2, charakterisiert durch ein anderes Tuch (4), das über den genannten metallischen Blätter (3) gebreitet ist, das genannte andere Tuch (4) ist aus einem flexiblen nicht wasserabweisenden und durchlässigen Material hergestellt, um das Wasser aufzusaugen ; es kann vor Benutzung abgezogen werden.

4. Vorrichtung gemäss einem der Patentansprüche 1 bis 3 charakterisiert dadurch, dass jedes der genannten metallischen Blätter (3) durch ein metallisches flexibles Gitter ersetzt werden kann mit der Ziel, die Dissoziation der genannten Substanz (2) zu fördern.

5. Vorrichtung gemäss einem der Patentansprüche 1 bis 4, charakterisiert dadurch, dass die genannten Kontaktklemmen (6) Druckknöpfe sind, ein Teil der genannten Druckknöpfe (6) durchquert die gesammte Vorrichtung, dagegen ist das andere Teil (Stecker) auf den Leiter (7) geschweisst, wodurch die Verbindung der Vorrichtung mit dem Signal- und/oder Alarmsystem realisiert ist.
